# EUROPÄISCHE PATENTSCHRIFT

(11) **EP 1 165 896 B1**
(45) Veröffentlichungstag und Bekanntmachung des Hinweises auf die Patenterteilung: **23.07.2003**
(21) Anmeldenummer: 99957379.3
(22) Anmeldetag: 24.11.1999
(51) Int. Cl.: E03D 3/10

(54) **SPÜLVORRICHTUNG FÜR TOILETTEN**
FLUSH FOR TOILETS
SYSTEME DE CHASSE D'EAU POUR TOILETTES

(30) Priorität: 15.01.1999 HU 9900119
(43) Veröffentlichungstag der Anmeldung: 02.01.2002
(73) Patentinhaber: Vas, Laszlo, 3517 Miskolc (HU); Vas, Otto, 3535 Miskolc (HU)
(72) Erfinder: Vas, Laszlo, 3517 Miskolc (HU); Vas, Otto, 3535 Miskolc (HU); Kun, Sandor, 3535 Miskolc (HU)
(74) Vertreter: Hengelhaupt, Jürgen D., Dipl.-Ing.
(86) Internationale Anmeldenummer: HU9900080
(87) Internationale Veröffentlichungsnummer: WO00042259

(56) Entgegenhaltungen:
- GB-A- 221 385
- GB-A- 452 954
- US-A- 5 046 201

## Beschreibung

Gegenstand der Erfindung ist eine Spülvorrichtung für Toiletten, welche einen Spülbehälter mit Luftkessel, einen Netzanschluß-Stutzen, einen Ventilanschlußstutzen, einen Spülstutzen, ein Ventilgehäuse mit Regelorgan und ein Injektorrohr enthält. Das Injektorrohr schließt sich an das Saugorgan an.

Zur Spülung von Toilettenschalen sind viele Vorrichtungen bekannt. Die herkömmlichen Spülvorrichtungen sind eingehend im Buch "Wasserversorgung, Kanalisierung, Gasversorgung von Gebäuden" von Ballai-Márton (Technischer Verlag, Budapest, 1977), Seite 593-599 beschrieben. Die herkömmlichen Spülvorrichtungen besitzen einen offenen Wasserbehälter von etwa 8 l, ein Schwimmerventil, und eine Gewichtventil. Beim Spülen muß die ganze Wassermenge aus dem Behälter abschießen, und darum ist diese Lösung nicht wirtschaftlich. Bekannt ist auch so ein gebremster, schneller Absperrhahn, welcher direkt ans Netz angeschlossen ist und die Schale von einer Höhe von etwa 700 mm spült. Nachteil dieser Lösung ist, daß sie eine größere als üblich Wasserabzweigung Durchmesser 1.91-2.54 cm (¾ - 1") benötigt, daß der Erfolg der Spülung in großem Maße vom Druck in der Wasserleitung abhängt, ferner, daß beim Druckabfall im Falle einer Betriebsstörung das Rücksaugen des Schzmutzwassers vorkommen kann.

Die geschlossenen, mit Luftkessel versehenen Behälter nützen beim Spülen auch den Druck in der Wasserleitung. So eine Lösung wird in den Patentschriften HU 174.527, HU 190.422 und FR 2.122.069 bekannt gegeben. Ihr Nachteil ist, daß die Luft aus dem unter Druck stehenden Behälter mit dem Spülwasser kontinuierlich entweicht. Nach einer gewissen Zeit verliert der Behälter sein Luftkissen und funktioniert dann wie ein Ventil, das an das Wassernetz ohne Behälter angeschlossen ist. Das heißt, daß der Ersatz des Luftkissens Wartung benötigt.

Die Patentschrift US 5.046.201 beschreibt so einen Spülbehälter unter Druck, mit Druckregler, bei welchem das Wasser den Injektor speist, der Injektor Luft in den Behälter saugt Das Spülventil ist mit Stangen versehehen. Die Offenlegungsschrift WO 98/39.522 gibt ein Spülsystem mit einem unter Druck stehenden, mehrzweigigen Ventil bekannt. Die Patentschrift US 5.136.732 enthält eine mit einem Kolben versehene Spülvorrichtung mit Nadelventil. Die Patentschrift JP 6.158.699 stellt einen unter Druck stehenden Behälter mit Vakuumventil dar. Die Patentschrift HU 205.409 beschreibt eine Vorrichtung, welche einen Injektor ferner ein Gewicht- oder federbelastetes äußeres Ventil enthält für die Luftzuführung. Ein gemeinsamer Nachteil der erwähnten Lösungen ist, daß sie verhältnismäßig kompliziert sind, ferner daß die verschiedenen Ventile, Druckregler leicht versintern und verstopfen, das heißt Wartung benötigen.

Ziel der Erfindung ist die Beseitigung der Nachteile der bisherigen Lösungen, die Gestaltung so einer Spülvorrichtung, welche einfach ist, keine Wartung und Luftzuführung durch die Bedienungsperson benötigt, still, wasserersparend und außerordentlich betriebssicher ist.

Grundlage der Idee der Erfindung ist die Erkenntnis, daß wenn die Luftzuführung während des Spülvorgangs ohne bewegliche Teile durch eine Öffnung gelöst und für die Einführung der Luft der Spülwasserstrahl abgelenkt und stabilisiert wird, so erhalten wir eine vorteilhaftere Lösung als bisher.

Entsprechend der Zielsetzung ist das erfindungsmäßige Gerät eine Spülvorrichtung für Toiletten nach Anspruch 1, welche einen, mit Lnftkessel versehenen Behälter, einen Netzanschlußstutzen, einen Spülstutzen, ein mit einem Regelorgan versehenes Ventilgehäuse und ein Injektorrohr enthält, an das Injektorrohr sich ein Saugorgan anschließt, derart gestaltet, daß am Ventilgehäuse unter dem Regelorgan eine Luftnachfüllöffnung, während über dem Regelorgan - zweckmäßig ins Ventilgehäuse eingesetzt - das zur Ablenkung des Spülwassers geeignete Strahlrohr angeordnet ist, in dem Strahlrohr und/oder neben ihm eine Lufteinführungskammer freigelassen ist.

Eine weitere Charakteristik der Erfindung kann sein, daß das Saugorgan in dem unteren Teil des Injektorrohrs eingesetzt und mindestens mit einem, in den Behälter mündenden Einlaßstutzen versehen ist. Die Lufteinführungskammer ist durch ein Gewölbe umgrenzt, welches die Luft zum Luftkessel führt.

Bei einer Ausführungsvariante enthält der in das Ventilgehäuse ragende Teil des Strahlrohres eine, die Richtung des Wasserstrahls bestimmende Stabilisierungskammer. Das Injektorrohr, das Saugorgan, das Strahlrohr und der Spülstutzen sind koaxial.

Bei einem weiteren Ausführungsbeispiel ist zwischen dem Saugorgan und dem Strahlrohr eine Ergänzungseinheit eingebaut, die Ergänzungseinheit ist mit einer zur Steigerung der Wasserabgabe geeigneten Saugmündung versehen. Die Ergänzungseinheit umringt eine Zusammenführungskammer.

Die erfindungsmäßige Spülvorrichtung für Toiletten besitzt zahlreiche Vorteile. Sie ist außerordentlich einfach und betriebssicher, außer dem Regelorgan, mit welchem der Benützer die Spülung startet und das sie auch abstellt, enthält die Vorrichtung keine sich bewegende Bauteile. Die Vorrichtung benötigt keine Warnung und enthält keine dem Sintern und der Verstopfung ausgesetzte Teile. Die Funktion ist still und wasserersparend. Der Benützer kann die Spülung zu jeder Zeit abstellen. Die Luftzuführung geht automatisch vor sich während des Spülvorganges.

Die Anwendung einer Luftnachfüllöffnung hat auch den besonderen Vorteil, daß zum Gerät kein Rücksaug verhinderndes Ventil verwendet werden muß. Im Falle einer Störung im Wassernetz bricht die Luftnachfüllöffnung die Saugwirkung ab und verhindert das etwaige Eindringen des Schmutzwassers in das Wassemetz.

Im Folgenden wird die Erfindung anhand von Zeichnungen näher beschrieben. In den Zeichnungen sind
Abb. 1: Längsschnitt der Vorrichtung,
Abb. 2: Querschnitt des Strahlrohres an der Stelle I-I laut Abb. 1,
Abb. 3: Querschnitt des Injektorrohres über dem Saugorgan.

Im Ausführungsbeispiel nach Abb. 1 is der Behälter 1 vertikal angeordnet. Ganz oben befindet sich der Netzstutzen 2, der obere Teil des Behälters 1 bildet den Luftkessel 17. Der aktuelle Wasserstand ist mit einem Dreieck bezeichnet. Der Behälter 1 kann aus Kunststoff, aus Metall oder aus deren Kombination hergestellt werden. Er kann aus einem oder mehreren Stücken bestehen. Das Injektorrohr 3 ist in der Längsachse des Behälters 1 und kann schmal sein oder den in Abb. 1 angegebenen Durchmesser haben. Das Saugorgan 4 ist in den unteren Teil des Injektorrohres 3 eingebaut und besitzt zwei Einlaßstutzen 12, die in den Behälter 1 münden. Das Saugorgan 4 und das Injektorrohr 3 sind koaxial. Gegebenenfalls ist der untere Teil des Injektorrohres 3 verjüngt.

Das Ventilgehäuse 6 ist unter dem Behälter 1 und schließt sich zweckmäßig an den Spülstutzen 11 an. Gegebenenfalls ist das Ventilgehäuse mit dem Behälter zusammengebaut. Das Regelorgan 10 kann ein einfaches Absperrventil oder aber auch ein ferngesteuertes Ventil sein. Unter dem Regelorgan 10 befindet sich die Luftnachfüllöffnung 7. Zwischen dem Saugorgan 4 und dem Regelorgan 10 befindet sich das zur Ablenkung des Spülwassers geeignete Strahlrohr 15. Das Strahlrohr 15 umfaßt die Stabilisierungskammer 14, neben ihm läuft die Lufteinführungskammer 5. Die Lufteinführungskammer 5 ist oben vom Leitgewölbe 16 umgrenzt, welches die Luft in den Luftkessel 17 leitet. Das Strahlrohr 15 und der Spülstutzen 11 sind zweckmäßig koaxial. Zwischen das Injektorrohr 3 und das Strahlrohr 15 ist die Ergänzungseinheit 8 eingelegt. Die Ergänzungseinheit 8 schließt sich an den Behälter 1 durch die zur Erhöhung des Wasserabgabe geeignete Saugmündung 13 an. Die Ergänzungseinheit 8 umfaßt die Zusammenführungskammer 9.

Auf Abb. 2 ist das Strahlrohr 15 im Querschnitt dargestellt mit Lufteinführungskammer 5. Auf Abb. 3 ist der Querschnitt des Injektorrohres 3 dargestellt mit dem Einlaßstutzen 12 des Saugorgans 4. Es ist auch so eine Ausführungsvariante denkbar, bei welcher das Injektorrohr 3 ohne die Ergänzungseinheit 8 mit dem Strahlrohr 15 verbunden ist. Die Ergänzungseinheit 8 dient zur Steigerung der Wirkung des Saugorgans 4 als sekundäres Element. Das Saugorgan 4, das Injektorrohr 3 und die je nach Bedarf verwendete Ergänzungseinheit 8 werden zusammen "Wasserstrahlpumpe" genannt. Die erfindungsmäßige Spülvorrichtung kann im Rahmen des Patentschutzes auch in anderen Ausführungen verwirklicht werden, so kann z.B. das Saugorgan 4 auch unter dem Injektorrohr 3 angeordnet sein.

### Die erfindungsmäßige Spülvorrichtung funktioniert wie folgt:

Auf Abb. 1. ist der Weg des Wassers mit einem Pfeil, der Weg der Luft mit einem gestrichelten Pfeil bezeichnet. Der Benützer der Toilette öffnet das Regelorgan 10.

Beim Öffnen stimmt der Druck im Luftkessel 17 mit dem Druck in der Wasserleitung überein. Beim Beginn des Spülens entweicht das Wasser aus dem Behälter 1, und im Luftkessel 17 sinkt der Luftdruck allmählich. Gleichzeitig mit der Druckverminderung strömt das frische Wasser aus der Wasserleitung mit allmählich höheren Druck in das Injektorrohr 3. Das in das Injektorrohr 3 strömende Wasser übt eine Injektorwirkung auf das Saugorgan 4 und die Ergänzungseinheit 8 aus, wodurch das im Behälter 1 befindliche Wasser durch den Einlaßstutzen 12 und die Saugmündung 13 sich an den Hauptstrom anschließt und in der Zusammenführungskammer 9 mit ihm vermischt.

Die Verminderung der im Behälter befindlichen Wassermenge verursacht das Entstehen eines Vakuums im Luftkessel 17. Unter der Wirkung dieses Druckunterschiedes strömt durch die Luftnachfüllöffnung 7 und die Lufteinführungskammer 5 Luft in den Luftkessel, welche die mit dem Spülwasser mitgenommene Luftmenge automatisch ersetzt Das Wasser im Behälter 1, welches sich unter der Injektorwirkung dem Leitungswasser anschließt, nimmt in der Stabilisierungskammer 14 des Strahlrohres 15 deren Querschnitt an und während es durch das Regelorgan 10 strömt behält es annähernd deren Querschnitt bei. Der Rand des Wasserstromes ist mit einer gestrichelten Linie bezeichnet. Die Form des Strahlrohres 15 ermöglicht es, daß der Wasserstrom den Querschnitt des Regelorgans 10 und des Ventilgehäuses 6 nicht ganz ausfüllt und befördert dadurch das Einströmen der Luft in den Luftkessel 17.

Nachdem das Spülen beendet ist, wird das Regelorgan 10 abgesperrt. Danach füllt das Leitungswasser durch das Injektorrohr 3 den Behälter 1 so lange, bis der Druck des Luftkissens im Luftkessel 17 mit dem Druck in Wasserleitung ausgeglichen ist.

Die erfindungsmäßige Spülvorrichtung wird für wasserersparendes und betriebssicheres Spülen von Toilettenschalen gebraucht.

## Patentansprüche

1. Spülvorrichtung für Toiletten, welche einen Behälter (1) mit Luftkessel (17), einen Netzanschlußstutzen (2), einen Spülstutzen (11), ein Ventilgehäuse (6) mit Regelorgan (10) und ein Injektorrohr (3), an das sich ein Saugorgan (4) anschließt, enthält, **dadurch gekennzeichnet, daß** an dem Ventilgehäuse (6) unter dem Regelorgan (10) eine Luftnachfüllöffnung (7) angeordnet ist, während über dem Regelorgan (10) - zweckmäßig in das Ventilgehäuse (6) eingebaut - ein zur Ablenkung des Spülwassers dienendes Strahlrohr (15) eingebaut, jedoch in dem Strahlrohr (15) und/oder neben ihm eine Lufteinführungskammer (5) freigelassen ist so, daß während des Spülvorganges die Luftzführung über die Luftnachfüllöffnung (7) durch die Lufteinführungskammer (5) erfolgt.

2. Vorrichtung nach Anspruch 1, **dadurch gekennzeichnet, daß** das Saugorgan (4) in den unteren Teil des Injektorrohres (3) eingesetzt ist und wenigstens einen, in den Behälter (1) mündenden Einlaßstutzen (12) besitzt.

3. Vorrichtung nach Anspruch 1 oder 2, **dadurch gekennzeichnet, daß** die Lufteinführungskammer (5) mit dem Leitgewölbe (16) begrenzt ist, welches die Luft zum Luftkessel (17) leitet.

4. Vorrichtung nach einem der Ansprüche 1-3, **dadurch gekennzeichnet, daß** der in das Ventilgehäuse (6) ragende Teil des Strahlrohres (15) eine, die Richtung des Wasserstromes bestimmende Stabilisierungskammer (14) enthält.

5. Vorrichtung nach einem der Ansprüche 1-4, **dadurch gekennzeichnet, daß** das Injektorrohr (3), das Saugorgan (4), das Strahlrohr (15) und der Spülstutzen (11) koaxial sind.

6. Vorrichtung nach einem der Ansprüche 1-5, **dadurch gekennzeichnet, daß** zwischen dem Saugorgan (4) und dem Strahlrohr (15) eine Ergänzungseinheit (8) eingebaut ist, die Ergänzungseinheit (8) mit einer zur Steigerung der Wasserabgabe geeigneten Saugmündung (13) versehen ist.

7. Vorrichtung nach einem der Ansprüche 1-6, **dadurch gekennzeichnet, daß** die Ergänzungseinheit (8) eine Zusammenführungskammer (9) umfaßt.

## Claims

1. Flushing device for toilets comprising a container (1) with an air vessel (17), a connecting pipe end (2) for the network, a flushing pipe end (11), a valve housing (6) with a control device (10), an injector tube (3) and a suction device (4) being connected with the injector tube (3) **characterised in that** on the valve housing (6) beneath the control device (10) an air-refill opening (7) is arranged, whereas above the control device (10) - preferably integrated in the valve housing (6) - the jet tube (15) is attached to guide the flushing water, nevertheless leaving free an air inlet chamber (5) in the jet tube (15) and/or beside it in such a way, that during the flushing action the air supply is realised by the air inlet chamber (5) via the air-refill opening (7).

2. Flushing device according to claim 1 **characterised in that** the suction device (4) is inserted in the lower part of the injector pipe (3) having at least one inlet pipe end (12) discharging into the container (1).

3. Flushing device according to claim 1 or 2 **characterised in that** the air inlet chamber (5) is limited by the guide vault (16), guiding the water to the air vessel (17).

4. Flushing device according to one of claims 1 - 3 **characterised in that** the part of the jet tube (15) protruding into the valve housing (6) contains a stabilising chamber (14) which determines the direction of the water stream.

5. Flushing device according to one of claims 1 - 4 **characterised in that** the injector pipe (3), the suction device (4), the jet tube (15) and the flushing pipe end (11) are coaxial.

6. Flushing device according to one of claims 1 - 5 **characterised in that** between the suction device (4) and the jet tube (15) a complementary unit (8) is attached, the complementary unit (8) being provided with a suction throat (13) suitable to increase the water yield.

7. Flushing device according to claims 1 - 6 **characterised in that** the complementary unit (8) is surrounded by a collecting chamber (9).

## Revendications

1. Dispositif de chasse d'eau pour des toilettes, lequel comprend un récipient (1) avec un caisson d'air (17), un embout de connexion au (2) réseau, une tubulure de chasse d'eau (11), un boîtier de soupape (6) avec un organe de réglage (10) et un tube d'injection (3) auquel est raccordé un organe d'aspiration , **caractérisé en ce qu'**une ouverture pour le remplissage d'air (7) est disposée sur le boîtier de soupape (6) sous l'organe de régulation (10), alors qu'un tube à jet (15) est installé au dessus de l'organe de régulation (10) - avantageusement dans le boîtier de soupape (6) destiné à dévier l'eau de la chasse d'eau ; une chambre de conduite d'air (5) étant cependant libérée dans le tube à jet (15) et / ou près de celui-ci de manière à ce que l'alimentation en air ait lieu pendant le processus de chasse d'eau par l'ouverture de remplissage d'air (7) à travers la chambre d'alimentation en air (5).

2. Dispositif selon la revendication 1, **caractérisé en ce que** l'organe d'aspiration (4) est installé dans la partie inférieure du tube d'injection (3) et contient au moins une tubulure d'entrée (12) débouchant dans le récipient (1).

3. Dispositif selon la revendication 1 ou 2, **caractérisé en ce que** la chambre d'alimentation en air (5) est limitée par la voûte de conduite (16) qui conduit l'air au caisson d'air (17).

4. Dispositif selon une des revendications 1 - 3, **caractérisé en ce que** la partie du tube en acier (15) faisant saillie dans le boîtier de soupape (6) comprend une chambre de stabilisation (14) déterminant la direction du flux d'eau.

5. Dispositif selon une des revendications 1 - 4, **caractérisé en ce que** le tube d'injection (3), l'organe d'aspiration (4), le tube à jet (15) et la tubulure de chasse d'eau (11) sont coaxiaux.

6. Dispositif selon une des revendications 1 - 5, **caractérisé en ce qu'**une unité de remplacement (8) est installée entre l'organe d'aspiration (4) et le tube à jet (15); l'unité de remplacement (8) étant pourvue d'une bouche d'aspiration (13) pour augmenter le débit d'eau.

7. Dispositif selon une des revendications 1 - 6, **caractérisé en ce que** l'unité de remplacement (8) comprend une chambre de fusion (9).
